# EUROPÄISCHE PATENTANMELDUNG

(11) **EP 2 434 223 A1**
(43) Veröffentlichungstag der Anmeldung: **28.03.2012**
(21) Anmeldenummer: 11181178.2
(22) Anmeldetag: 14.09.2011
(51) Int. Cl.: F24C 15/16

(54) **Auszugsvorrichtung für zumindest einen Gargutträger eines Hausgeräts sowie Hausgerät mit einer derartigen Auszugsvorrichtung**

(30) Priorität: 28.09.2010 DE 102010041516
(71) Anmelder: BSH Bosch und Siemens Hausgeräte GmbH, 81739 München (DE)
(72) Erfinder: Brunner, Martin, 75172 Pforzheim (DE); Herbolsheimer, Jochen, 83308 Trostberg (DE)

(57) **Zusammenfassung**

Die Erfindung betrifft eine Auszugsvorrichtung für zumindest einen Gargutträger eines Hausgeräts zum Zubereiten von Lebensmitteln, welche zumindest eine Auszugsschiene (18) aufweist, die an einer Führungsvorrichtung (12) mittels Verschiebemitteln (30) verschiebbar gelagert ist, wobei eine mit den Verschiebemitteln (30) in Kontakt stehende Oberfläche der Auszugsschiene (18) und/oder eine mit den Verschiebemitteln (30) in Kontakt stehende Oberfläche der Führungsvorrichtung (12) und/oder ein Käfig (34) für die Verschiebemittel (30) mit einem selbst schmierenden Werkstoff (40) ausgebildet sind. Die Erfindung betrifft auch einen Backofen mit einer entsprechenden Auszugsvorrichtung.

## Beschreibung

Die Erfindung betrifft eine Auszugsvorrichtung für zumindest einen Gargutträger eines Hausgeräts zum Zubereiten von Lebensmitteln, welche zumindest eine Auszugsschiene aufweist, die an einer Führungsvorrichtung mittels Verschiebemitteln verschiebbar gelagert ist. Des Weiteren betrifft die Erfindung auch ein Hausgerät zum Zubereiten von Lebensmitteln, insbesondere einen Backofen, mit einer derartigen Auszugsvorrichtung.

Bei herkömmlichen, aus dem Garraum entnehmbaren Auszugsvorrichtungen für Gargutträger, beispielsweise so genannte Teleskopauszüge, ist die Problematik gegeben, dass diese keine Spülmaschinentauglichkeit aufweisen. Zum einen sind diese Konstruktionen dahingehend ausgebildet, dass die Rollen oder Kugellager mit entsprechenden Schmiermitteln als separate Zugaben geschmiert werden müssen, um beispielsweise die Leichtgängigkeit gewährleisten und auch Quietschgeräusche und dergleichen unterbinden zu können. Werden derartige bekannte Auszugsvorrichtungen zum Reinigen in eine Spülmaschine gegeben, so wird dieses Schmiermittel dort abgetragen. Zum einen werden damit die Auszugsvorrichtungen verschlissen und wesentliche Komponenten, nämlich das Schmiermittel, sind entfernt und müssen gegebenenfalls nachgetragen werden.

In diesem Zusammenhang ist zur Verbesserung dieser Thematik aus der DE 199 49 239 A1 eine Auszugsvorrichtung für Gargutträger im Garraum von Garöfen bekannt. Die insbesondere als Teleskopauszugsvorrichtung ausgebildete Ausgestaltung umfasst mit in oder an Führungen mittels Kugellagern oder Rollenlagern geführte und aus dem Garraum wenigstens teilweise herausziehbare Schienen. Die Kugeln der Kugellager oder die Rollen der Rollenlager sind zumindest an ihrer Oberfläche aus einem selbst schmierenden Werkstoff ausgebildet. Entsprechende selbst schmierende Werkstoffe können Metalle oder metallische Sinterwerkstoffe, Grafitwerkstoffe, keramische Werkstoffe mit eingelagerten Schmierstoffen, oder polymerisierte Kunststoffe, wie sie dort als Spezifizierung genannt sind, sein.

Ein wesentlicher Nachteil dieser Vorgehensweise ist darin zu sehen, dass diese Rollen oder Kugeln in einer Mehrzahl auftreten und in ihren Formgebungen sehr spezifisch sind. Dies bedeutet, dass die Erzeugung der selbst schmierenden Materialien auf diesen Rollen und Kugeln sehr aufwändig und teuer ist. Darüber hinaus ist die vollflächige Bedeckung an den wichtigen Stellen nur unzureichend möglich.

Es ist Aufgabe der vorliegenden Erfindung, eine Auszugsvorrichtung für zumindest einen Gargutträger eines Hausgeräts sowie ein derartiges Hausgerät zu schaffen, mit welcher beziehungsweise mit welchem die Spülmaschinenfestigkeit gewährleistet ist und darüber hinaus ein reduzierter Herstellungsaufwand einher geht.

Diese Aufgabe wird durch eine Auszugsvorrichtung, welche die Merkmale nach Anspruch 1 aufweist, und ein Hausgerät, welches die Merkmale nach Anspruch 8 aufweist, gelöst.

Eine erfindungsgemäße Auszugsvorrichtung für zumindest einen Gargutträger eines Hausgeräts zum Zubereiten von Lebensmitteln umfasst zumindest eine Auszugsschiene, die an einer Führungsvorrichtung mittels Verschiebemitteln verschiebbar gelagert ist. Eine mit den Verschiebemitteln in Kontakt stehende Oberfläche der Auszugsschiene und/oder eine mit den Verschiebemitteln in Kontakt stehende Oberfläche der Führungsvorrichtung sind mit einem selbst schmierenden Werkstoff ausgebildet. Es werden hier somit ganz spezifische Komponenten der Auszugsvorrichtung mit einem selbst schmierenden Werkstoff ausgebildet. Es müssen somit nicht mehr eine Vielzahl von unterschiedlichen Kugeln und Rollen, welche beispielsweise Verschiebemittel darstellen, mit einem selbst schmierenden Werkstoff beschichtet oder gar selbst entsprechend ausgebildet werden. Eine schnellere und deutlich kostengünstigere Herstellung der Auszugsvorrichtung, die spülmaschinentauglich ist, kann dadurch gewährleistet werden. Nicht zuletzt können gerade die wesentlichen Stellen einfacher und vollumfänglich mit dem selbst schmierenden Werkstoff ausgebildet werden.

Vorzugsweise ist der selbst schmierende Werkstoff ein Polymermaterial, wobei in besonders vorteilhafter Weise der selbst schmierende Werkstoff PEET (Polyetheretherketon) oder PEEK oder PEK ist. Gerade dieses ganz spezifische Material ist anderen Polymermaterialien überlegen. Es ist im Hinblick auf die Hitzebeständigkeit und mechanische Beanspruchbarkeit besonders robust und verschließarm. Darüber hinaus bietet es noch verbessertere Gleiteigenschaften. In besonders vorteilhafter Weise ist vorgesehen, dass die Auszugsschiene und/oder die Führungsvorrichtung mit dem selbst schmierenden Werkstoff beschichtet ist. Durch eine derartige Schichtaufbringung kann zum einen ein stabiler Basisträger verwendet werden, der dann mit relativ geringen Mengen des selbst schmierenden Werkstoffs umgeben wird. Dies spart einerseits Kosten, andererseits kann die gezielte örtliche Aufbringung des Werkstoffs im Hinblick auf Schichtdicke und dergleichen sehr bedarfsgerecht erfolgen.

Vorzugsweise ist vorgesehen, dass die Auszugsschiene und/oder die Führungsvorrichtung einen Stahlträger aufweisen, die mit dem selbst schmierenden Werkstoff zumindest an den mit den Verschiebemitteln bei der Bewegungsführung in Kontakt stehenden Oberflächen, insbesondere an der gesamten Oberfläche, mit dem selbst schmierenden Werkstoff versehen ist. Die oben genannten Vorteile werden dadurch in besonderem Maße erreicht.

Besonders vorteilhaft ist es, dass der selbst schmierende Werkstoff Grafitmaterial, insbesondere Grafitpartikel aufweist beziehungsweise entsprechendes Grafitmaterial in diesen Werkstoff eingelagert ist. Die Gleiteigenschaften können dadurch nochmals verbessert werden.

Vorzugsweise umfassen die Verschiebemittel Kugeln eines Kugellagers, wobei die Auszugsschiene und die Führungsvorrichtung einen Kugelkäfig bilden.

Des Weiteren betrifft die Erfindung ein Hausgerät zum Zubereiten von Lebensmitteln, insbesondere einem Backofen, welches eine erfindungsgemäße Auszugsvorrichtung oder eine vorteilhafte Ausgestaltung davon in einem Garraum aufweist.

Die Auszugsvorrichtung ist insbesondere als Schienenauszugsvorrichtung, insbesondere in Form einer Teleskop-Auszugsvorrichtung, ausgebildet.

Ausführungsbeispiele der Erfindung werden nachfolgend anhand schematischer Zeichnungen näher erläutert. Es zeigen:
- Fig. 1: eine schematische perspektivische Darstellung eines Ausführungsbeispiels eines erfindungsgemäßen Backofens;
- Fig. 2: eine Schnittansicht eines Ausführungsbeispiels einer erfindungsgemäßen Auszugsvorrichtung im Backofen gemäß der Darstellung von Fig. 1; und
- Fig. 3: eine Schnittansicht einer Auszugsschiene, wie sie in Fig. 1 und Fig. 2 vorgesehen ist.

In den Figuren werden gleiche oder funktionsgleiche Elemente mit den gleichen Bezugszeichen versehen.

In Fig. 1 ist in perspektivischer Darstellung ein Backofen 1 gezeigt. Der Backofen 1 umfasst einen Garraum, der durch Wände einer Muffel begrenzt ist. In Fig. 2 ist eine Schnittdarstellung von Teilkomponenten des Backofens 1 in der x-y-Ebene in Fig. 1 gezeigt.

An den Innenseiten von Seitenwänden 2 der Muffel 4 sind im Ausführungsbeispiel je zwei Tragschienen 8 mit Abstand hintereinander vertikal angeordnet. Die Tragschienen 8 sind mit einer Vielzahl von übereinander angeordneten Aussparungen 10 versehen, in welche wahlweise auf verschiedenen Höhen eine ortsfeste Schiene 12 als Führungsvorrichtung einer als Teleskopauszugsvorrichtung 14 ausgebildeten Auszugsvorrichtung über Hakenvorsprünge 16 (Fig. 2) einhängbar ist.

Jede Teleskopauszugsvorrichtung 14 hat eine bewegliche Schiene 18 als Auszugsschiene, welche von der ortsfesten Schiene 12 getragen wird und relativ zu dieser in Schienenlängsrichtung beweglich angeordnet ist. Die axiale Bewegungsstrecke der beweglichen Schiene 18 ist durch nicht dargestellte Anschlagelemente begrenzt und kann durch ebenfalls nicht dargestellte Bremsflächen auf bestimmten Streckenabschnitten einen größeren Bewegungswiderstand haben als auf anderen Streckenabschnitten. Auf die beweglichen Schienen 18, welche auf gleicher Höhe an den beiden Seitenwänden 2 angeordnet sind, können Gargutträger beispielsweise in Form eines Backblechs oder eines Gitterrostes oder einer Grillpfanne, gelegt werden und zusammen mit den beweglichen Schienen 18 in die Muffel eingeschoben oder aus ihr herausgezogen werden. Bei jeder Teleskopauszugsvorrichtung 14 umgreift die bewegliche Schiene 18 einen Führungskopf 20 der ortsfesten Schiene 12. Gemäß einer anderen, nicht dargestellten Ausführungsform, könnte dies umgekehrt ausgeführt werden, so dass die ortsfeste Schiene die bewegliche Schiene in Schienenumfangsrichtung umgreift.

Die einander parallel gegenüberliegenden Längsränder der beweglichen Schiene 18 bilden zwischen sich einen Längsschlitz 24, durch welchen sich ein Steg 26 der ortsfesten Schiene 12 von dem Führungskopf 20 bis zu den Hakenvorsprüngen 16 erstreckt. Der Führungskopf 20, der Steg 26 und die Hakenvorsprünge 16 der ortsfesten Schiene 12 sind insgesamt aus einem einstückigen Teil aus Stahl ausgebildet.

Die bewegliche Schiene 18 ist ebenfalls aus Stahl ausgebildet. Sowohl die Schiene 12 als auch die Schiene 18 sind mit einem selbst schmierenden Werkstoff insbesondere vollflächig beschichtet.

Im Führungskopf 20 sind im Umfangsabstand von ungefähr 90°, und damit auf vier Quadranten verteilt, vier Längsnuten 28 geformt.

Kugeln 30 eines Kugellagers sind entsprechend der Darstellung von Fig. 2 in einer Öffnung 32 eines Käfigs 34 angeordnet. Der Käfig 34 ist dabei aus Stahlblech gebildet und ebenfalls mit dem selbst schmierenden Werkstoff beschichtet.

Die vorzugsweise ebenfalls aus Stahl gebildeten Kugeln 30 haben insbesondere Durchmesser, welche größer sind als die Dicke des Käfigs 34, so dass sie quer zum Käfig beidseitig aus den Öffnungen 32 herausragen, um sich einerseits in den Längsnuten 28 der inneren ortsfesten Schiene 12 und andererseits an dem Innenumfang der äußeren beweglichen Schiene 18 abzustützen.

Die Öffnungen 32 können rechteckig, rund oder eine andere Form haben. Bei der dargestellten Ausführungsform sind sie ungefähr rechteckig. Die in Schienenlängsrichtung vorderen und hinteren Öffnungswandteile 36 der Öffnungen 32 sind durch Käfigvorsprünge gebildet, welche von dem Käfig 34 in Richtung von der äußeren beweglichen Schiene 18 zur inneren ortsfesten Schiene 12 hin abgebogen sind und in die Längsnuten 28 hineinragen. Die von dem Käfig 34 nach innen abgebogenen Öffnungswandteile 36 bilden am vorderen und hinteren Öffnungsende glatte Auflaufflächen für die Kugeln 30, an welchen die Kugeln 30 mit geringem Reibungswiderstand gleiten können. Die vom Käfig 34 abgebogenen Öffnungswandteile 36 haben an ihren freien Endabschnitten vorzugsweise eine der Querschnittsform der Längsnuten 28 angenäherte Kontur.

Die von dem Käfig 34 abgebogenen Öffnungswandteile 36 erstrecken sich vorzugsweise rechtwinklig zur Schienenlängsrichtung oder in jeder Öffnung 32 leicht schräg nacheinander. Der Käfig 34 kann durch einen einfachen Stanz- und Prägevorgang aus einem Stahlblech hergestellt werden. Wenn die Vorsprünge, welche die vorderen und hinteren Öffnungswandteile 36 bilden, sich in Schienenlängsrichtung voneinander wegerstrecken, so dass ihre freien Enden voneinander wegzeigen, dann ist ihre Herstellung aufwändiger.

Gemäß nicht dargestellten anderen Ausführungsformen können anstelle der dargestellten vier Reihen von Kugeln 30 entsprechend den vier Längsnuten 28 auch nur eine Reihe oder eine andere Anzahl von Reihen vorgesehen sein.

In Fig. 3 ist in einer Schnittdarstellung ein Teilausschnitt des Käfigs 34 gezeigt. Er weist im Inneren einen aus Stahl ausgebildeten Kern 38 beziehungsweise einen Stahlträger 38 auf, welcher im Ausführungsbeispiel vollflächig eine Beschichtung 40 aufweist, die PEET oder PEEK oder PEK ist, und in welcher Grafitpartikel eingelagert sind.

Entsprechend der Ausgestaltung des Käfigs 34 ist auch die Schiene 12 und die Schiene 18, wie bereits erwähnt, mit einem Stahlträger ausgebildet, der zumindest an den Oberflächen, an denen die Kugeln 30 beim Verschieben entlanggleiten, mit der Beschichtung 40 versehen sind.

### Bezugszeichenliste

- 1: Backofen
- 2: Seitenwände
- 4: Muffel
- 8: Tragschienen
- 10: Aussparungen
- 12: ortsfeste Schiene
- 14: Teleskopauszugsvorrichtung
- 16: Hakenvorsprünge
- 18: bewegliche Schiene
- 20: Führungskopf
- 24: Längsschlitz
- 26: Steg
- 28: Längsnuten
- 30: Kugeln
- 32: Öffnung
- 34: Käfig
- 36: Öffnungswandteile
- 38: Stahlträger
- 40: Beschichtung

## Patentansprüche

1. Auszugsvorrichtung für zumindest einen Gargutträger eines Hausgeräts zum Zubereiten von Lebensmitteln, welche zumindest eine Auszugsschiene (18) aufweist, die an einer Führungsvorrichtung (12) mittels Verschiebemitteln (30) verschiebbar gelagert ist, **dadurch gekennzeichnet, dass** eine mit den Verschiebemitteln (30) in Kontakt stehende Oberfläche der Auszugsschiene (18) und/oder eine mit den Verschiebemitteln (30) in Kontakt stehende Oberfläche der Führungsvorrichtung (12) und/oder ein Käfig (34) für die Verschiebemittel (30) mit einem selbst schmierenden Werkstoff (40) ausgebildet sind.

2. Auszugsvorrichtung nach Anspruch 1, **dadurch gekennzeichnet, dass** der selbst schmierende Werkstoff (40) ein Polymermaterial ist.

3. Auszugsvorrichtung nach Anspruch 1 oder 2, **dadurch gekennzeichnet, dass** der selbst schmierende Werkstoff (40) PEEK oder PEK aufweist.

4. Auszugsvorrichtung nach einem der vorhergehenden Ansprüche, **dadurch gekennzeichnet, dass** die Auszugsschiene (18) und/oder die Führungsvorrichtung (12) und/oder der Käfig (34) mit dem selbst schmierenden Werkstoff als Beschichtung (40) beschichtet sind.

5. Auszugsvorrichtung nach einem der vorhergehenden Ansprüche, **dadurch gekennzeichnet, dass** die Auszugsschiene (18) und/oder die Führungsvorrichtung (12) und/oder der Käfig (34) einen Stahlträger (38) aufweist, der mit dem selbst schmierenden Werkstoff (40) zumindest an den mit den Verschiebemitteln (30) bei der Bewegungsführung in Kontakt stehenden Oberflächen, insbesondere an der gesamten Oberfläche, mit dem selbst schmierenden Werkstoff (40) versehen ist.

6. Auszugsvorrichtung nach einem er vorhergehenden Ansprüche, **dadurch gekennzeichnet, dass** der selbst schmierende Werkstoff (40) Graphitmaterial, insbesondere Graphitpartikel, aufweist.

7. Auszugsvorrichtung nach einem der vorhergehenden Ansprüche, **dadurch gekennzeichnet, dass** die Verschiebemittel Kugeln (30) eines Kugellagers umfassen, die die Auszugsschiene (18) und die Führungsvorrichtung (12) und den Käfig (34), durch den sie gehalten sind, kontaktieren.

8. Hausgerät zum Zubereiten von Lebensmitteln, insbesondere Backofen, welches eine Auszugsvorrichtung in einem Garraum aufweist.
